# EUROPÄISCHE PATENTSCHRIFT

(11) **EP 4 494 719 B1**
(45) Veröffentlichungstag und Bekanntmachung des Hinweises auf die Patenterteilung: **11.06.2025**
(21) Anmeldenummer: 23186303.6
(22) Anmeldetag: 19.07.2023
(51) Int. Cl.: A63B 5/11

(54) **SPRUNGGERÄT**
JUMP DEVICE
APPAREIL DE SAUT

(43) Veröffentlichungstag der Anmeldung: 22.01.2025
(73) Patentinhaber: Eurotramp Trampoline - Kurt Hack GmbH, 73235 Weilheim/Teck (DE)
(72) Erfinder: Conrad, Bastian, 73734 Esslingen (DE)
(74) Vertreter: Ruckh, Rainer Gerhard

(56) Entgegenhaltungen:
- US-A1- 2006 073 748
- US-A1- 2020 009 414

## Beschreibung

Die Erfindung betrifft ein Sprunggerät.

Derartige Sprunggeräte können generell als Sport- oder Freizeitgeräte genutzt werden, und zwar sowohl im Indoor- als auch Outdoorbereich.

Die Funktion eines derartigen Sprunggerätes ist derart, dass diese eine Sprungfläche aufweist, auf welcher ein Benutzer Sprünge ausführen kann. Hierzu weist die Sprungfläche elastische Eigenschaften auf.

Ein derartiges Sprunggerät kann in Form eines Trampolins ausgebildet sein. Ein solches Trampolin weist typischerweise eine Rahmenkonstruktion mit einem Rahmen und Fußteilen auf. Mit den Fußteilen wird das Trampolin mit einer Unterlage wie z.B. einem Boden aufgestellt. Im Rahmen ist mittels Federn ein Sprungtuch gelagert, auf welchem ein Benutzer Sprünge ausführen kann. Das Sprungtuch selbst weist keine elastischen Eigenschaften auf. Jedoch bilden die Federn elastische Elemente, die für eine elastisch verformbare Sprungfläche sorgen.

Ein Trampolin gemäß der Präambel von Anspruch 1 ist in US 2020/009414 offenbart.

Der Erfindung liegt die Aufgabe zugrunde, ein Sprunggerät bereitzustellen, welches bei einfachem, kompaktem Aufbau eine hohe Funktionalität aufweist.

Zur Lösung dieser Aufgabe sind die Merkmale des Anspruchs 1 vorgesehen. Vorteilhafte Ausführungsformen und zweckmäßige Weiterbildungen sind in den abhängigen Ansprüchen beschrieben.

Die Erfindung betrifft ein Sprunggerät mit einem eine Sprungfläche begrenzenden polygonalen Rahmen, dessen Unterseite auf einer Unterlage gelagert ist.

Es sind bügelförmige, elastisch verformbare Stäbe vorhanden, wobei jeder Stab mit einem ersten längsseitigen Ende so am Rahmen gelagert ist, dass dieser zur Mitte der Sprungfläche hin verläuft. Das zweite längsseitige Ende des Stabs endet frei. Die am Rahmen gelagerten Stäbe bilden eine über die Oberseite des Rahmens hervorstehende konvexe Sprungfläche aus, die mit einer Abdeckung abgedeckt ist.

Bei dem erfindungsgemäßen Sprunggerät bilden die elastisch verformbaren Stäbe eine Sprungfläche aus, die eine federnde Wirkung besitzen, so dass eine Person Sprünge auf dem Sprunggerät ausführen kann.

Ein wesentlicher Aspekt der Erfindung besteht darin, dass die Stäbe nur einseitig am Rahmen gelagert sind, d.h. jeweils ein längsseitiges Ende eines Stabs ist am Rahmen gelagert, und zwar so, dass der Stab in Richtung der Mitte des Sprunggeräts, d.h. der Sprungfläche verläuft, wo dessen zweites Ende frei endet.

Die Stäbe sind bügelförmig ausgebildet, d.h. sie weisen in ihrer Längsrichtung eine Krümmung auf. Dabei sind die Stäbe so am Rahmen gelagert, dass sie eine konvexe, über die Oberseite des Rahmens hervorstehende Sprungfläche bilden.

Der Rahmen ist an die Ausbildung der Stäbe dadurch angepasst, dass dieser polygonal ausgebildet ist. Dabei weist der Rahmen mehr als vier Seiten auf. Die Seiten sind vorteilhaft gleich ausgebildet, so dass der Rahmen eine bezüglich seiner Mittenachse drehsymmetrische Anordnung ausbildet. Besonders vorteilhaft ist der Rahmen sechseckig ausgebildet und weist damit sechs vorteilhaft identische Seiten auf.

Durch diese polygonale Struktur des Rahmens ist es möglich, die Stäbe in Umfangsrichtung gleichförmig in gleichen Abständen zueinander am Rahmen zu lagern, wobei vorteilhaft die Stäbe identisch ausgebildet sind. Dabei ist wesentlich, dass die Stäbe in geringen Abständen verlaufen, wobei diese Abstände so klein bemessen sind, dass der Fuß einer das Sprunggerät nutzenden Person, insbesondere auch eines Kindes, nicht im Zwischenraum zwischen zwei Stäben verkanten oder sogar durchrutschen kann.

Weiterhin verlaufen die Stäbe bis dicht an die Mitte der Sprungfläche, so dass dort deren längsseitige Enden dicht in Abstand zueinander liegen, so dass auch dort keine Gefahr eines Verkantens oder Durchrutschens eines Fußes, einer das Sprunggerät nutzenden Person besteht.

Die elastisch verformbaren Stäbe können prinzipiell in Form von Federstahlstäben oder Carbonfaserstäben gebildet sein. Besonders vorteilhaft sind elastisch verformbare Stäbe in Form von Fiberglasstäben vorgesehen.

Die so ausgebildeten Stäbe weisen gute elastische Eigenschaften auf.

Besonders vorteilhat sind die Stäbe in Form von Flachmaterialien ausgebildet.

Die breiten Seiten der Flachmaterialien bilden die Sprungfläche aus. Dadurch wird eine großflächige Anordnung der Stäbe mit geringen Zwischenräumen zur Ausbildung der Sprungfläche erhalten, wodurch eine Sprungfläche mit guten federnden Eigenschaften erhalten wird.

Das erfindungsgemäße Sprunggerät weist eine Abdeckung auf, mit der die von den Stäben gebildete Sprungfläche vollständig abgedeckt wird.

Die Abdeckung erstreckt sich über die gesamte Sprungfläche, d.h. über die gesamte Anordnung der Fiberglasstäbe. Dabei sorgt die Abdeckung für einen Schutz derart, dass eine Person die auf dem Sprunggerät Sprünge ausführt, nicht direkt in Kontakt mit den Stäben kommt oder in die Zwischenräume zwischen den Stäben tritt. Die Abdeckung erhöht somit die Sicherheit des Sprunggeräts.

Vorteilhaft ist die Abdeckung in Form eines nicht elastischen biegsamen Tuchs oder Gussteils ausgebildet.

Das Tuch bzw. allgemein die Abdeckung weist selbst keine elastischen federnden Eigenschaften auf, so dass das Sprungverhalten der Sprunggeräte allein durch die elastischen Stäbe bestimmt ist. Jedoch besteht die Abdeckung aus einem flexiblen, biegsamen Material, so dass es dicht auf den Oberseiten der Stäbe anliegt. Die Abdeckung ist dabei über ihren gesamten Umfang am Rahmen gelagert. Gleiches gilt für eine Abdeckung in Form eines Gussteils, das aus verformbarem und damit biegsamem Kunststoff besteht.

Die als Tuch ausgebildete Abdeckung kann als Gewebe oder in Form einer Folie ausgebildet sein, wobei die Folie vorteilhaft Belüftungsöffnungen aufweist. Dadurch wird ein Luftaustausch und damit Druckausgleich zwischen dem Innenraum des Sprunggeräts und dem Außenbereich erhalten, was für die federnden Eigenschaften der Sprungfläche wesentlich ist. Gleiches gilt für eine Abdeckung in Form eines Gussteils.

Die Abdeckung besteht vorteilhaft aus einem Kunststoff, insbesondere PUR (Polyurethane). Dieses Material ist witterungsbeständig und kann zudem eingefärbt werden. Die derartige Abdeckung kann auch mit Beschichtungen beschichtet werden, die Additive zur Vorgabe bestimmter Eigenschaften enthalten können. Insbesondere kann die Abdeckung dadurch rutschfest ausgebildet sein, wodurch die Sicherheit bei der Benutzung des Sprunggeräts erhöht wird.

Generell ist die Abdeckung wie auch das gesamte Sprunggerät vandalismussicher, da es einen robusten widerstandsfähigen Aufbau aufweist.

Das Sprunggerät besteht vorteilhaft ausschließlich aus witterungsstabilen Komponenten, so dass es sowohl im Indoor- als auch im Outdoor-Bereich eingesetzt werden kann.

Das Sprunggerät bildet eine kompakte Einheit, die einfach und schnell installierbar ist. Im Wesentlichen muss hierzu lediglich der Rahmen auf oder an einer Unterlage befestigt werden.

Dabei ist insbesondere vorteilhaft, dass der Rahmen auf unterschiedlichen Unterlagen, d.h. Böden mit verschiedenartigen Bodenbeschaffenheiten aufgestellt werden kann. Der Rahmen kann z.B. auf einem Boden verdübelt werden oder auf einem losen Untergrund durch Einbetonieren von Befestigungsankern befestigt werden.

Gemäß einer vorteilhaften Ausführungsform ist jeder Stab federnd am Rahmen gelagert.

Damit werden die Sprungeigenschaften des Sprunggeräts weiter verbessert. Durch die Federlagerungen wird ein verstärktes elastisches Rückfedern der Stäbe bewirkt, wenn eine Person Sprünge auf dem Sprunggerät ausführt. Insbesondere können dadurch höhere Sprünge auf dem Sprunggerät durchgeführt werden. Vorteilhaft sind dabei, um über die Sprungfläche ein gleichförmiges elastisches Rücklederverhalten zu erzielen, alle Stäbe in gleicher Weise federnd am Rahmen gelagert.

Die Stäbe sind generell mit Federelementen am Rahmen gelagert, wobei besonders vorteilhaft die Federelemente als Drehfedern ausgebildet sind.

Besonders vorteilhaft ist jeder Stab mit einer wählbaren Anzahl von Federelementen am Rahmen gelagert.

An seinem dem Rahmen zugewandten Rand weist dann jeder Stab mehrere Aufnahmen auf, in welchen jeweils ein Federelement gelagert werden kann. Je nach Applikation wird dann die Anzahl der Federelemente im Stab vorgegeben. Als vorteilhaft hat sich erwiesen, wenn zwischen zwei und vier Federelementen am Stab gelagert werden.

Durch die Variation der Anzahl der Federelemente per Stab kann die Härte der Sprungfläche variiert werden. Je größer die Anzahl der Federelemente pro Stab, desto härter ist das Sprungverhalten des Sprunggeräts.

Dadurch kann das erfindungsgemäße Sprunggerät für unterschiedliche Gewichtsklassen von den das Sprunggerät nutzenden Personen ausgelegt werden.

Gemäß einer vorteilhaften Ausgestaltung sind die freien längsseitigen Enden der Stäbe durch ein Verbindungselement verbunden.

Beispielsweise kann das Verbindungselement ein Seil, ein Drahtseil oder ein Ring sein.

Mit dem Verbindungselement wird bewirkt, dass eine mechanische Belastung, die auf einen oder nur wenige Stäbe einwirkt, auf die anderen Stäbe verteilt wird. Bei einem Sprung einer Person auf die Sprungfläche wird also eine punktuell einwirkende Belastung auf alle Stäbe verteilt, so dass sich bei dieser Belastung die anderen Stäbe mit durchbiegen und somit zu einem über die Stäbe gleichförmigen Rückfederverhalten führen.

Das erfindungsgemäße Sprunggerät weist vorteilhaft eine geringe Bauhöhe auf, wobei das Sprunggerät auf einer Unterlage, wie einem Boden aufgestellt werden kann. Durch die begrenzte Bauhöhe des Sprunggeräts besteht auch dann keine Gefahr eines Bruchs der Stäbe, wenn eine schwere Person Sprünge auf dem Sprunggerät ausführt, da dann die freien Enden der Stäbe in Kontakt mit der Unterlage kommen.

Besonders vorteilhaft steht von der Unterseite des längsseitigen Endes jeden Stabes ein stoßdämpfendes Element hervor.

Diese dämpfen Stoßbelastungen ab, wenn eine schwere Person auf dem Sprunggerät Sprünge ausführt, so dass die freien Enden der Stäbe gegen die Unterlage geführt sind. Damit muss die Unterlage selbst keine stoßdämpfenden Eigenschaften aufweisen. Damit kann das Sprunggerät auf nahezu beliebigen Unterlagen aufgestellt werden.

Vorteilhaft bilden die stoßdämpfenden Elemente Aufnahmen für das Verbindungselement aus.

Dadurch wird ein besonders kompakter Aufbau mit wenigen Einzelteilen realisiert, da keine separaten Komponenten an den Stäben zur Befestigung der Verbindungselemente vorgesehen sein müssen.

Gemäß einer konstruktiv vorteilhaften Ausgestaltung weist der Rahmen einen Oberrahmen und einen Unterrahmen auf. Die Stäbe sind am Unterrahmen gelagert und die Abdeckung ist am Oberrahmen gelagert.

Dabei ist der Oberrahmen am Unterrahmen reversibel lösbar fixiert sein.

Vorteilhaft werden der Oberrahmen und Unterrahmen durch Schraubverbindungen miteinander verbunden.

Das so ausgebildete Sprunggerät weist einen modularen Aufbau auf, der eine einfache Montage des Sprunggeräts ermöglicht.

Die Stäbe können in einem Montageschritt am Unterrahmen fixiert werden. Separat hiervon wird die Abdeckung am Oberrahmen montiert. Dann kann der Oberrahmen am Unterrahmen insbesondere durch Schraubverbindungen fixiert werden.

Besonders vorteilhaft ist die Abdeckung mittels einer Klemmverbindung am Oberrahmen befestigt. Die Klemmverbindung ist in Umfangsrichtung am Oberrahmen umlaufend angeordnet.

Mit der Klemmverbindung, die sich über den gesamten Umfang des Oberrahmens erstreckt, wird eine stabile Lagerung der Abdeckung mit gleichförmiger Spannung dieser Abdeckung erzielt, so dass die Abdeckung gleichförmig über die gesamte Sprungfläche direkt auf den Oberseiten der Stäbe aufliegt.

Besonders vorteilhaft ist die Klemmverbindung von einer Nut gebildet, in welche Randsegmente der Abdeckung einführbar sind, und dort mittels Schrauben fixiert werden.

Die so gebildete Klemmverbindung sorgt für einen stabilen Halt der Abdeckung und kann einfach hergestellt und wieder gelöst werden.

Gemäß einer vorteilhaften Weiterbildung der Erfindung ist eine Mehrfachanordnung von Sprunggeräten vorgesehen, die von Benutzern insbesondere zur Durchführung unterschiedlicher Übungen genutzt werden können. Dabei sind vorteilhaft benachbarte Sprunggeräte miteinander verbunden, insbesondere durch Schraubverbindungen.

Die Erfindung wird im Folgenden anhand der Zeichnungen erläutert. Es zeigen:
- Figur 1:: Ausführungsbeispiel des erfindungsgemäßen Sprunggeräts.
- Figur 2:: Explosionsdarstellung von Komponenten des Sprunggeräts gemäß Figur 1.
- Figur 3:: Einzeldarstellung des Unterrahmens des Sprunggeräts gemäß Figur 1 mit daran federnd gelagerten Stäben.
- Figur 4:: Vergrößerte Detaildarstellung der Anordnung gemäß Figur 2.
- Figur 5:: Darstellung eines Ausschnitts des Oberrahmens des Sprunggeräts gemäß den Figuren 1 und 2 mit dort gelagerter Abdeckung.

Die Figuren 1 und 2 zeigen ein Ausführungsbeispiel des erfindungsgemäßen Sprunggeräts 1.

Das Sprunggerät 1 weist einen polygonalen, im vorliegenden Fall einen sechseckigen Rahmen 2 auf, mit dem das Sprunggerät 1 auf einer Unterlage, insbesondere einem Boden, aufgestellt werden kann. Die Unterseite des Rahmens 2 kann an der Unterlage befestigt sein.

Die sechs Seiten des Rahmens 2 sind alle gleich groß, so dass der Rahmen 2 und damit das Sprunggerät 1 eine bezüglich seiner Mittenachse drehsymmetrische Anordnung ausbildet.

Wie aus Figur 1 ersichtlich, ist der Rahmen 2 des Sprunggeräts 1 in einen Oberrahmen 3 und einen Unterrahmen 4 unterteilt.

Am Unterrahmen 4 sind elastisch verformbare Stäbe 5 federnd gelagert, welche die Sprungfläche des Sprunggeräts 1 ausbilden. Am Oberrahmen 3 ist eine Abdeckung 6 gelagert, welche die von den Stäben 5 gebildete Sprungfläche abdeckt.

Die Stäbe 5 können prinzipiell aus Carbon oder vergleichbaren Materialien bestehen. Im vorliegenden Fall bestehen die Stäbe 5 aus Fiberglas.

Der Oberrahmen 3 und Unterrahmen 4 bestehen aus metallischen Werkstoffen.

Wie Figur 2 sowie die Einzeldarstellungen des Unterrahmens 4 Figuren 3 und 4 zeigen, sind die Stäbe 5 mit jeweils einem längsseitigen Ende am Unterrahmen 4 in identischer Weise federnd gelagert. Zur Ausbildung der Federlagerungen ist das längsseitige Ende jeden Stabes 5 mit Federelementen in Form von Drehfedern 7 am Rahmen 2 federnd gelagert. Dabei ist die Auswahl der Drehfedern 7, mit denen ein Stab 5 am Unterrahmen 4 gelagert wird, applikationsspezifisch veränderbar. Besonders vorteilhaft sind zwei bis vier Drehfedern 7 zur Ausbildung einer Federlagerung vorgesehen. Je größer die Anzahl der Drehfedern 7, desto härter ist das Sprungverhalten der Sprungfläche.

Die Stäbe 5 sind in Form von Flachmaterialien ausgebildet, wobei die Stäbe 5 bügelförmig ausgebildet sind, d.h. die Stäbe 5 sind in deren Längsrichtung gekrümmt. Die Stäbe 5 verjüngen sich zu ihrem freien Ende hin, so dass die Abstände zwischen zwei Stäben 5 in deren Längsrichtung etwa konstant bleiben.

Die Stäbe 5 sind in regelmäßigen Abständen in Umfangsrichtung des Unterrahmens 4 an diesem gelagert. Die freien längsseitigen Enden der Stäbe 5 verlaufen zur Mitte des Sprunggeräts 1 hin. Dabei liegen die freien Enden der Stäbe 5 in geringem Abstand zueinander und sind über ein Verbindungselement 8 verbunden, das im vorliegenden Fall von einem Metallring gebildet ist. Alternativ kann das Verbindungselement 8 auch ein Seil oder Drahtseil sein. Das Verbindungselement 8 verteilt punktuell auf einen Stab 5 einwirkende mechanische Belastungen auf die anderen Stäbe 5.

An den Unterseiten der längsseitigen Enden der Stäbe 5 befindet sich jeweils ein stoßdämpfendes Element 9, das von einem Gummipuffer oder dergleichen gebildet ist. Die stoßdämpfenden Elemente 9 dämpfen Stöße ab, wenn die freien Enden der Stäbe 5 bei Ausführen von Sprüngen auf dem Sprunggerät 1 so stark durchgebogen werden, dass sie gegen die Unterlage geführt sind. Die stoßdämpfenden Elemente 9 dienen weiterhin als Aufnahme für das Verbindungselement 8.

Die am Unterrahmen 4 gelagerten Stäbe 5 bilden eine konvexe Sprungfläche aus, die über den Rahmen 2 nach oben hervorsteht.

Die Abdeckung 6 liegt dicht an der Sprungfläche an und deckt diese vollständig ab. Die Abdeckung 6 besteht im vorliegenden Fall aus einem Gussteil das weich und biegsam ist. Damit definieren allein die elastisch verformbaren Stäbe 5 das Sprungverhalten des Sprunggeräts 1. Alternativ kann die Abdeckung 6 von einem Tuch gebildet sein.

Wie die Figuren 2 und 5 zeigen, weist der Oberrahmen 3 eine in Umfangsrichtung verlaufende Nut 10 auf, deren offene Seite an der Oberseite des Oberrahmen 3 liegt.

Zur Fixierung der Abdeckung 6 am Oberrahmen 3 werden Randsegmente der Abdeckung 6 in die Nut 10 den Oberrahmens 3 eingeführt und dann mit Schrauben 11 fixiert.

Die Abdeckung 6 weist Aussparungen in Form von Löchern 12 auf. Die Löcher 12 bilden Belüftungsöffnungen, die bei Ausführen von Sprüngen auf dem Sprunggerät 1 für einen Druckausgleich zwischen dem Innenraum des Sprunggeräts 1 und dem Außenbereich sorgen. Die Löcher 12 sind so klein, dass für eine Person die Sprünge auf dem Sprunggerät 1 ausführt keine Gefahr von Verletzungen besteht.

Der Oberrahmen 3 kann am Unterrahmen 4 reversibel lösbar befestigt werden. Hierzu sind Befestigungsschrauben 13 vorgesehen, die durch Löcher 12 der Abdeckung 6 in Richtung des Rahmens 2 eingeführt werden und dann in Bohrungen 14 des Oberrahmens 3 und in Gewindebohrungen 15 des Unterrahmens 4 eingeschraubt werden (wie mit dem Pfeil I in Figur 2 veranschaulicht).

### Bezugszeichenliste

- (1): Sprunggerät
- (2): Rahmen
- (3): Oberrahmen
- (4): Unterrahmen
- (5): Stab
- (6): Abdeckung
- (7): Drehfeder
- (8): Verbindungselement
- (9): stoßdämpfendes Element
- (10): Nut
- (11): Schraube
- (12): Loch
- (13): Befestigungsschraube
- (14): Bohrung
- (15): Gewindebohrung

## Patentansprüche

1. Sprunggerät (1) mit einem eine Sprungfläche begrenzenden polygonalen
Rahmen (2), dessen Unterseite auf einer Unterlage gelagert ist, und mit bügelförmigen, elastisch verformbaren Stäben,
**dadurch gekennzeichnet, dass**
jeder Stab (5) mit einem ersten längsseitigen Ende so am Rahmen (2) gelagert ist, dass dieser zur Mitte der Sprungfläche hin verläuft, wo dessen zweites längsseitiges Ende frei endet, und dass die am Rahmen (2) gelagerten Stäbe (5) eine über die Oberseite des Rahmens (2) hervorstehende konvexe Sprungfläche ausbilden, die mit einer Abdeckung (6) abgedeckt ist.

2. Sprunggerät (1) nach Anspruch 1, **dadurch gekennzeichnet, dass** der Rahmen (2) ein Polygon mit mehr als vier Seiten bildet.

3. Sprunggerät (1) nach einem der Ansprüche 1 oder 2, **dadurch gekennzeichnet, dass** der Rahmen (2) sechseckig ist.

4. Sprunggerät (1) nach einem der Ansprüche 1 bis 3, **dadurch gekennzeichnet, dass** die Stäbe (5) in Form von Flachmaterialien ausgebildet sind.

5. Sprunggerät (1) nach einem der Ansprüche 1 bis 4, **dadurch gekennzeichnet, dass** jeder Stab (5) federnd am Rahmen (2) gelagert ist.

6. Sprunggerät (1) nach Anspruch 5, **dadurch gekennzeichnet, dass** jeder Stab (5) mit einer wählbaren Anzahl von Federelementen am Rahmen (2) gelagert ist.

7. Sprunggerät (1) nach einem der Ansprüche 1 bis 6, **dadurch gekennzeichnet, dass** die freien längsseitigen Enden der Stäbe (5) durch ein Verbindungselement (8) verbunden sind.

8. Sprunggerät (1) nach Anspruch 7, **dadurch gekennzeichnet, dass** von der Unterseite des längsseitigen Endes jeden Stabes (5) ein stoßdämpfendes Element (9) hervorsteht.

9. Sprunggerät (1) nach Anspruch 8, **dadurch gekennzeichnet, dass** die stoßdämpfenden Elemente (9) Aufnahmen für das Verbindungselement (8) ausbilden.

10. Sprunggerät (1) nach einem der Ansprüche 7 bis 9, **dadurch gekennzeichnet, dass** das Verbindungselement (8) ein Seil, ein Drahtseil oder ein Ring ist.

11. Sprunggerät (1) nach einem der Ansprüche 1 bis 10, **dadurch gekennzeichnet, dass** der Rahmen (2) einen Oberrahmen (3) und einen Unterrahmen (4) aufweist, wobei die Stäbe (5) am Unterrahmen (4) gelagert sind, und wobei die Abdeckung (6) am Oberrahmen (3) gelagert ist.

12. Sprunggerät (1) nach Anspruch 11, **dadurch gekennzeichnet, dass** die Abdeckung (6) mittels einer Klemmverbindung am Oberrahmen (3) befestigt ist, wobei die Klemmverbindung in Umfangsrichtung am Oberrahmen (3) umlaufend angeordnet ist.

13. Sprunggerät (1) nach Anspruch 12, **dadurch gekennzeichnet, dass** die Klemmverbindung von einer Nut (10) gebildet ist, in welche Randsegmente der Abdeckung (6) einführbar sind, und dort mittels Schrauben (11) fixiert werden.

14. Sprunggerät (1) nach einem der Ansprüche 11 bis 13, **dadurch gekennzeichnet, dass** der Oberrahmen (3) am Unterrahmen (4) reversibel lösbar fixiert ist.

15. Sprunggerät (1) nach einem der Ansprüche 1 bis 14, **dadurch gekennzeichnet, dass** die Abdeckung (6) in Form eines nicht elastischen biegsamen Tuchs oder Gussteils ausgebildet ist.

## Claims

1. Jump device (1) having a polygonal frame (2) which delimits a jumping surface and the underside of which is mounted on a support, and having bow-shaped, elastically deformable rods, **characterised in that** each rod (5) is mounted on the frame (2) with a first longitudinal end in such a way that this extends towards the centre of the jumping surface, where its second longitudinal end ends freely, and that the rods (5) mounted on the frame (2) form a convex jumping surface projecting beyond the upper side of the frame (2), which is covered with a cover (6).

2. Jump device (1) according to claim 1, **characterised in that** the frame (2) forms a polygon with more than four sides.

3. Jump device (1) according to one of claims 1 or 2, **characterised in that** the frame (2) is hexagonal.

4. Jump device (1) according to one of claims 1 to 3, **characterised in that** the rods (5) are in the form of flat materials.

5. Jump device (1) according to one of claims 1 to 4, **characterised in that** each bar (5) is resiliently mounted on the frame (2).

6. Jump device (1) according to claim 5, **characterised in that** each bar (5) is mounted on the frame (2) with a selectable number of spring elements.

7. Jump device (1) according to one of claims 1 to 6, **characterised in that** the free longitudinal ends of the rods (5) are connected by a connecting element (8).

8. Jump device (1) according to claim 7, **characterised in that** a shock-absorbing element (9) projects from the underside of the longitudinal end of each bar (5).

9. Jump device (1) according to claim 8, **characterised in that** the shock-absorbing elements (9) form receptacles for the connecting element (8).

10. Jump device (1) according to one of claims 7 to 9, **characterised in that** the connecting element (8) is a rope, a wire rope or a ring.

11. Jump device (1) according to one of claims 1 to 10, **characterised in that** the frame (2) has an upper frame (3) and a lower frame (4), wherein the bars (5) are mounted on the lower frame (4), and wherein the cover (6) is mounted on the upper frame (3).

12. Jump device (1) according to claim 11, **characterised in that** the cover (6) is fastened to the upper frame (3) by means of a clamping connection, the clamping connection being arranged circumferentially on the upper frame (3) in the circumferential direction.

13. Jump device (1) according to claim 12, **characterised in that** the clamping connection is formed by a groove (10) into which edge segments of the cover (6) can be inserted and are fixed there by means of screws (11).

14. Jump device (1) according to one of claims 11 to 13, **characterised in that** the upper frame (3) is reversibly detachably fixed to the lower frame (4).

15. Jump device (1) according to one of claims 1 to 14, **characterised in that** the cover (6) is in the form of a non-elastic flexible cloth or cast part.

## Revendications

1. Appareil de saut (1) comportant un cadre polygonal (2) qui délimite une surface de saut et dont la face inférieure est montée sur un support, et comportant des tiges en forme d'arc, élastiquement déformables, **caractérisé en ce que** chaque tige (5) est montée sur le cadre (2) avec une première extrémité longitudinale de telle sorte qu'elle s'étend vers le centre de la surface de saut, où sa deuxième extrémité longitudinale se termine librement, et **en ce que** les tiges (5) montées sur le cadre (2) forment une surface de saut convexe dépassant de la face supérieure du cadre (2), qui est recouverte d'un capot (5), où sa deuxième extrémité longitudinale se termine librement, et que les tiges (5) montées sur le cadre (2) forment une surface de saut convexe dépassant la face supérieure du cadre (2), qui est recouverte d'un capot (6).

2. Appareil de saut (1) selon la revendication 1, **caractérisé par le fait que** le cadre (2) forme un polygone à plus de quatre côtés.

3. Appareil de saut (1) selon l'une des revendications 1 ou 2, **caractérisé par le fait que** le cadre (2) est hexagonal.

4. Appareil de saut (1) selon l'une des revendications 1 à 3, **caractérisé par le fait que** les tiges (5) se présentent sous forme de matériaux plats.

5. Appareil de saut (1) selon l'une des revendications 1 à 4, **caractérisé par le fait que** chaque barre (5) est montée élastiquement sur le cadre (2).

6. Appareil de saut (1) selon la revendication 5, **caractérisé par le fait que** chaque barre (5) est montée sur le cadre (2) avec un nombre sélectionnable d'éléments de ressort.

7. Appareil de saut (1) selon l'une des revendications 1 à 6, **caractérisé par le fait que** les extrémités longitudinales libres des tiges (5) sont reliées par un élément de connexion (8).

8. Appareil de saut (1) selon la revendication 7, **caractérisé par le fait qu'**un élément amortisseur (9) fait saillie sur la face inférieure de l'extrémité longitudinale de chaque barre (5).

9. Appareil de saut (1) selon la revendication 8, **caractérisé par le fait que** les éléments amortisseurs (9) forment des réceptacles pour l'élément de connexion (8).

10. Appareil de saut (1) selon l'une des revendications 7 à 9, **caractérisé par le fait que** l'élément de connexion (8) est une corde, un câble métallique ou un anneau.

11. Appareil de saut (1) selon l'une des revendications 1 à 10, **caractérisé par le fait que** le cadre (2) a un cadre supérieur (3) et un cadre inférieur (4), dans lequel les barres (5) sont montées sur le cadre inférieur (4), et dans lequel le capot (6) est monté sur le cadre supérieur (3).

12. Appareil de saut (1) selon la revendication 11, **caractérisé en ce que** le capot (6) est fixé au cadre supérieur (3) au moyen d'une connexion de serrage, la connexion de serrage étant disposée à la circonférence du cadre supérieur (3) dans la direction circonférentielle.

13. Appareil de saut (1) selon la revendication 12, **caractérisé en ce que** la connexion de serrage est formée par une rainure (10) dans laquelle des segments de bord du capot (6) peuvent être insérés et y sont fixés au moyen de vis (11).

14. Appareil de saut (1) selon l'une des revendications 11 à 13, **caractérisé par le fait que** le cadre supérieur (3) est fixé de manière réversible et amovible au cadre inférieur (4).

15. Appareil de saut (1) selon l'une des revendications 1 à 14, **caractérisé par le fait que** le capot (6) se présente sous la forme d'un tissu souple non élastique ou d'une pièce moulée.
